# EUROPÄISCHE PATENTSCHRIFT

(11) **EP 3 363 979 B1**
(45) Veröffentlichungstag und Bekanntmachung des Hinweises auf die Patenterteilung: **04.08.2021**
(21) Anmeldenummer: 18156306.5
(22) Anmeldetag: 12.02.2018
(51) Int. Cl.: E06B 1/70, E06B 3/96

(54) **BLENDRAHMEN MIT EINER BODENSCHWELLE**
FIXED FRAME WITH A THRESHOLD
DORMANT POURVU D'UN SEUIL

(30) Priorität: 16.02.2017 DE 102017103254
(43) Veröffentlichungstag der Anmeldung: 22.08.2018
(73) Patentinhaber: Veka AG, 48324 Sendenhorst (DE)
(72) Erfinder: Brünemann, Dirk, 48324 Sendenhorst (DE)
(74) Vertreter: Cohausz Hannig Borkowski Wißgott

(56) Entgegenhaltungen:
- EP-A1- 2 796 652
- EP-A2- 2 202 378
- DE-C1- 19 652 487
- DE-U1- 8 803 661

## Beschreibung

Die Erfindung betrifft einen Blendrahmen mit einer Bodenschwelle mit den Merkmalen des Oberbegriffs des Anspruchs 1. Ein Blendrahmen dieser Art ist z.B. bekannt aus der Publikation EP 2 202 378 A2. Bodenschwellenelemente zeigen ebenso die Publikationen EP 2 796 652 A1, DE 196 52 487 C1 und DE 88 03 661 U1.

Eine Bodenschwelle ist Bestandteil eines bodentiefen Fensters oder Türelements und bildet hierbei den unteren Abschluss. Wird eine Bodenschwelle als unterer Abschluss vorgesehen, so wird diese gewöhnlich in den Boden eingelassen, um an der Gebäudeinnenseite nahezu bündig mit dem Fertigfußboden abzuschließen. Sie wird mittels Schrauben und speziellen Verbindern mit den seitlichen, auf Kontur gefrästen Pfosten des Blendrahmens verbunden. Diese Art der Eckenverbindung bietet grundsätzlich den Vorteil einer geringen Aufbauhöhe und einer daraus folgenden Barrierefreiheit, ist jedoch bezogen auf die Verarbeitung sehr aufwändig. Außerdem bestehen bei bis zum Boden reichenden Fenstern oder Türen teilweise besondere Anforderungen an die Dichtigkeit, wenn die Gefahr besteht, dass stauendes Wasser oder Schnee außen am Blendrahmen anfällt. Eine tief liegende Bodenschwelle birgt dann die Gefahr, dass Wasser unter dem Flügel hindurch nach innen läuft.

Aus der DE 7124725U ist eine sogenannte Sattelschwelle für Kunststofftüren bekannt. Hierbei wird ein Metallprofil auf den unteren Riegel des Blendrahmens aufgelegt, um einerseits eine Trittfläche und andererseits eine vor dem Blendrahmen endende Wasserablaufkante zu schaffen. Abgesehen davon, dass ein von innen nach außen durchgängiges Metallprofil nach heutigen Maßstäben an die Wärmerückhaltung in Gebäuden nicht mehr anwendbar ist, ist in der Schrift keine Lösung zur Abdichtung der Eckbereiche angegeben, und außerdem muss ein Flügel verwendet werden, der in Höhe und Querschnitt speziell an die Sattelschwelle angepasst ist. Die Tür kann nicht mehr von innen an die äußere Profilaufkantung des Blendrahmens angelegt werden.

Die Aufgabe der vorliegenden Erfindung besteht somit darin, eine einfachere Lösung anzugeben, bei der ein normaler Blendrahmen einschließlich seines unteren Riegels überwiegend unverändert erhalten bleibt, so dass sich eine hohe Barriere für stauendes Wasser und Schnee ergibt.

Eine solche Lösung wird durch einen Blendrahmen mit einer Bodenschwelle mit den Merkmalen des Anspruchs 1 bereitgestellt. Im Zusammenhang mit der Beschreibung der vorliegenden Erfindung werden die vertikalen Abschnitte des Blendrahmens als Pfosten und die horizontalen Abschnitte als Riegel bezeichnet. Pfosten wie Riegel können aus Profilabschnitten desselben Blendrahmenprofils hergestellt werden.

Mit dieser Lösung bildet insbesondere ein eckseitig verschweißter Blendrahmen aus Kunststoffhohlprofilen die Basis, insbesondere ein Blendrahmen mit einer Mitteldichtungsebene. Dabei kann die Mitteldichtung selbst am Blendrahmen oder auch am Flügel angeordnet sein. Vorteilhaft ist bei allen Mitteldichtungssystemen, dass sie im Querschnitt eine Zwischenaufkantung besitzen, die entweder dazu dient, die Dichtung zu tragen oder die Anlagefläche dafür zu bilden. In jedem Fall liegt eine Profilüberhöhung vor, die eine Barriere gegen stauendes Wasser bildet. Vorzugsweise nach einer Bearbeitung, insbesondere einer Fräsung, welche auf die Reduzierung der Höhe der vorderen Profilaufkantung abzielt, wird ein Bodenschwellenelement nach Art einer Sattelschwelle auf den unteren, bearbeiteten Riegel aufgesetzt, so dass der Benutzer beim Heraustreten auf die Trittfläche treten kann, wenn der Flügel geöffnet ist. Dies vereinfacht den Herstellungsprozess und gewährleistet dennoch eine hohe Dichtigkeit, eine gute thermische Trennung und die Möglichkeit der Entwässerung bis über die Gebäudeaußenfläche hinaus nach außen.

Die erfindungsgemäßen Merkmale liegen vor allem in der besonderen Ausführung, dass die Bodenschwelle mehrteilig aus mindestens zwei trennbaren Profilen besteht, wobei das den äußeren Abschluss bildende Außenprofil stets über die gesamte Elementbreite durchlaufen kann, weil es ausschließlich außerhalb einer Trennebene liegt. Damit ist an dem Außenprofil keinerlei Fräsung oder Unterbrechung notwendig ist. Alle denkbaren Ausführungen eines Blendrahmens wie insbesondere:
- einflügelig,
- zweiflügelig mit Stulp,
- mehrflügelig mit festem Setzpfosten,
- einflügelig mit festem Seitenteil, Vorsatzschale usw.
sind auf diese Weise möglich, wozu nur zwei Profiltypen sowie die beiden spiegelbildlich zueinander ausgebildeten Eckelemente benötigt werden. Das Außenprofil und das Bodenschwellenelement sind bevorzugt als Aluminiumstrangpressprofile ausgebildet.

Um den zum Blendrahmen gehörenden Fenster- oder Türflügel trotz eingefügter Bodenschwelle weitgehend unverändert lassen zu können, muss die Höhe des unteren Riegels um die Aufbauhöhe des Bodenschwellenelements reduziert werden. Dies wird dadurch erreicht, dass an dem unteren Riegel die äußere Profilaufkantung entfernt wird. In die dadurch offen liegenden Ecken des Blendrahmens werden Eckelemente eingesetzt, die insbesondere aus elastomeren Werkstoffen gebildet sind, beispielsweise TPE. Das Bodenschwellenelement kann dann mit einem leichten

Übermaß zum Innenmaß zwischen den Eckelementen gefertigt werden, so dass die Eckelemente über das Bodenschwellenelement dichtend in die Ecken gedrückt werden. Bei dem erfindungsgemäßen Blendrahmen mit einer Bodenschwelle muss also nur das Bodenschwellenelement präzise gefertigt werden, und dies wiederum braucht lediglich durch einfaches Ablängen eines maßhaltigen Aluminiumstrangpressprofils gefertigt zu werden. Das Außenprofil hingegen ist endseitig nicht begrenzt, so dass kleine Längenfehler daran weder technisch noch optisch ins Gewicht fallen.

Bevorzugt ist die Trennebene genau bündig mit der Außenfläche des Blendrahmens gesetzt. Zwar stehen Profilbereiche des Bodenschwellenelements, die der Verbindung mit dem Außenprofil dienen, über die Trennebene hinaus nach außen über. Das Außenprofil selbst schließt aber zumindest mit seiner oberen, rückwärtigen Kante möglichst exakt in der Trennebene ab, so dass keine größere Fuge zwischen der Kante und der Blendrahmenaußenseite entsteht. Zugleich liegt das Außenprofil auch mit allen anderen rückwärtigen Begrenzungskanten in der Trennebene. Ein geringfügiger Versatz der Trennebene von der äußeren Sichtfläche des Blendrahmens zur Außenseite hin ist möglich und führt zu einem kleinen Spalt zur Außenfläche am Blendrahmen. Zur Innenseite ist ein Versatz auch möglich, jedoch nicht wünschenswert, da dann das Außenprofil seitlich ausgeklinkt werden müsste.

Insbesondere ist unten am Außenprofil eine bündig an den Blendrahmen anzulegende Befestigungsleiste angeformt, um das Außenprofil direkt mit dem Blendrahmen verschrauben zu können. Weiterhin schließt die Sichtfläche die begehbare Oberfläche an der Oberseite des Bodenschwellenelements in der Trennebene ab, so dass sich dort bündig und ohne weitere Fuge das Außenprofil anschließen kann.

Die Erfindung wird mit weiteren vorteilhaften Ausgestaltungen nachfolgend mit Bezug auf das in den Zeichnungen gezeigte Ausführungsbeispiel näher erläutert.

Die Figuren zeigen im Einzelnen:
- Fig. 1 bis 4: jeweils eine isometrische Ansicht auf einen unteren Eckbereich eines Blendrahmens, in verschiedenen Montagestadien eines erfindungsgemäßen Blendrahmens mit Bodenschwelle:
- Fig. 5 bis 8: jeweils eine isometrische Ansicht auf eine Unterseite eines Blendrahmens, in verschiedenen Montagestadien der Bodenschwelle;
- Fig. 9: einen Schnitt entlang der Linie A-A in Fig. 8 und
- Fig. 10: einen Schnitt entlang der Linie B-B in Fig. 8.

Figur 1 zeigt einen Eckbereich 2 eines Blendrahmens 100, der horizontale Riegel 11 und vertikale Pfosten 13 umfasst. Diese sind aus gleichartigen Kunststoffhohlprofilabschnitten gebildet, die auf Gehrung geschnitten und in einem Eckbereich 2 miteinander verschweißt sind. Dabei werden bevorzugt Profile mit einer Mitteldichtungsaufkantung 14 und einem elastomeren Mitteldichtungsprofil 15 verwendet. Die dadurch gebildete Mitteldichtungsebene bleibt unverändert erhalten, auch wenn die Außendichtungsebene mit ihrer äußeren Profilaufkantung 16 für den Einbau einer Bodenschwelle vorzugsweise an dem horizontalen Riegel ganz entfernt wird.

Vorteilhaft ist insbesondere ein Blendrahmenprofil, das von außen in einer schrägen Fläche zur Mitteldichtungsaufkantung 14 hin ansteigt, wie noch mit Bezug auf die Figur 9 später erläutert werden wird.

Zur Vorbereitung der Montage eines erfindungsgemäßen Blendrahmens mit Bodenschwellen ist in der in Figur 1 gezeigten Situation bereits eine Ausnehmung 1 in den Riegel 11 eingebracht, die sich bis in den Eckbereich 2 erstreckt und seitlich bis unter die äußere Profilaufkantung 16 am Pfosten 13 läuft. In Figur 2 ist in den nach Figur 1 vorbereiten Eckbereich 2 ein Eckdichtungselement 20 eingesetzt. Dieses passt sich an der Unterseite seines horizontalen Teils 21 an die Form der Profilierung des Riegels 11 an, welche nach der Herstellung der Ausnehmung 1 am unteren Riegel 11 gegeben ist. An der Oberseite wird die Profilform des noch hinzuzufügenden Bodenschwellenelements abgebildet. Ein vertikaler Teil 22 des Eckdichtungselements 20 setzt die Kontur der äußeren Profilaufkantung 16 am Pfosten 13 fort. Zur Außenseite hin schließt das Eckdichtungselement 20 im dargestellten Ausführungsbeispiel bündig mit einer äußeren Oberfläche 12 des Blendrahmens 100 ab.

Im nächsten Schritt gemäß Figur 3 ist ein Bodenschwellenelement 30 hinzugefügt worden, dessen Oberseite mit dem horizontalen Teil 21 des Eckdichtungselements 20 eine durchgängige Oberseite bildet. Das Bodenschwellenelement 30 erstreckt sich mit einer Trittfläche 31 bis an eine Trennebene T, die in Figur 3 durch die strichpunktierte Linie angedeutet ist und die bündig mit der äußeren Oberfläche 12 des Blendrahmens 100 abschließt. Ein Anschlussprofilbereich 32 erstreckt sich über die Trittfläche 31 und die Trennebene T nach außen.

Von außen nach innen gesehen besitzt das Bodenschwellenelemente 30 folgende Bereiche:
- den Anschlussprofilbereich 32;
- die Trittfläche 31;
- eine Zwischenaufkantung 33;
- eine tiefer liegende Rinne 35 und
- eine Stützschulter 36.

Bei dem letzten Montageschritt gemäß Figur 4 ist ein Außenprofil 40 hinzugefügt worden. Es schließt sich mit seiner rückwärtigen Begrenzungskante 44, die in der Trennebene T liegt, an die Trittfläche 31 des Bodenschwellenelements 30 an. Eine Trittfläche 43 geht bündig in die Trittfläche 31 über. Nach vorne, außen hin läuft die Trittfläche in einer Rundung nach unten aus und endet an einer Wasserablaufkante 41. Das Außenprofil 40 ist wie das Bodenschwellenelement 30 als Hohlprofil ausgebildet und besitzt innere Wasserdurchleitungskanäle, die einen Wassertransport unter den Trittflächen 31, 43 hindurch nach außen ermöglichen, wo eventuell eingedrungenes Wasser an Ablauföffnungen 49 abfließen kann. Ein Wasserablauf in das an seiner Oberseite bearbeitete Blendrahmenprofil 11 wird somit verhindert.

Das mit Bezug auf die Detailansicht der Figuren 1 bis 4 erläuterte Montageverfahren für den erfindungsgemäßen Blendrahmen mit Bodenschwelle wird nochmal mit Bezug auf die Figuren 5 bis 8 erläutert. Hierin ist jeweils der untere Abschnitt eines Blendrahmens 100 eines bodentiefen Fensters gezeigt, wobei zwischen einem linken Seitenpfosten 13 und einem Setzpfosten 17 in der Mitte ein Drehflügel vorgesehen ist, während zwischen dem Setzpfosten 17 und dem rechten Seitenpfosten 13 entweder ein festes Glaselement vorgesehen ist oder ein Dreh- oder Dreh-/Kippflügel, bei dem aber nicht vorgesehen ist, dass er zum Heraustreten aus dem Gebäudes benutzt wird, so dass er keine Bodenschwelle benötigt. Entsprechend ist das Profil des unteren Riegels 11 im rechten Teil unbearbeitet. Die äußere Profilaufkantung 16 ist dort unverändert vorhanden. Links jedoch, zwischen dem linken Seitenpfosten 13 und dem Setzpfosten 17 ist die Profilaufkantung 16 am Riegel 11 entfernt worden. Der Setzpfosten 17 ist auf den Riegel 11 aufgesetzt und über ein Verbinderelement 18 mit diesem verschraubt.

Im Montageschritt von Figur 5 zu Figur 6 sind, analog zu dem Zustand nach Figur 2, die Eckdichtungselemente 20 in die Fräsungen in den Ecken eingesetzt worden.

Im folgenden Schritt gemäß Figur 7 ist, analog zu Figur 3, das Bodenschwellenelement 30 zwischen die Eckdichtungselemente 20 auf den bearbeiteten Teil des Riegels 11 aufgesetzt worden. Die Trittfläche 31 endet an der Außenseite 12 des Blendrahmens, während der Anschlussprofilbereich 32 nach außen übersteht.

Figur 8 zeigt den fertigen Blendrahmen 100 am Ende der Montage. Hierbei ist noch zusätzlich das Außenprofil 40 angebracht worden, das nicht nur mit dem Bodenschwellenelement 30 eine durchgehende Trittfläche 31 an der Oberseite bildet, sondern das sich vor allem völlig unabhängig von der Länge des linken Teils des Fensters mit dem Bodenschwellenelement über die gesamte Fensterbreite erstrecken kann, so dass sich ein harmonischer Anblick ergibt und keine nur abschnittsweise außen aufgesetzten Anbauteile sichtbar sind. Hierdurch wird eine besonders gute Integration einer Bodenschwelle in den Blendrahmen 100 erreicht.

Figur 9 zeigt eine Schnittansicht gemäß der Linie A-A in Figur 8, die aber nicht nur den Blendrahmen 100 mit Bodenschwellenelement 30, sondern auch einen Fensterflügel 200 zeigt. Der Fensterflügel 200 ist in üblicher Weise aus einem Kunststoffhohlprofil gefertigt, das für die Verwendung mit dem Blendrahmen 100 mit Mitteldichtungssystem geeignet ist. Außen ist eine optionale Aluminium-Vorsatzschale 201 angebracht und auf dieser wiederum ist eine ebenfalls Abschlussleiste 202 aufgeschraubt, die eine Abtropfkante als sog. Wetterschenkel aufweist, welche oberhalb des erfindungsgemäß ausgebildeten Blendrahmens mit Bodenschwelle endet und das Eindringen von Schlagregen in den Bereich der Bodenschwelle verhindern soll.

Die Schnittansicht zeigt insbesondere den Aufbau von Bodenschwellenelement 30 und Außenprofil 40, die als Aluminium-Hohlprofile ausgebildet sind. Das Bodenschwellenelement 30 besitzt einen oberen Profilsteg, der die Trittfläche 31 bildet und der nach außen hin - in Fig. 9 links - in einer Rinne 34 endet. Hierin kann das Außenprofil 40 mit einem hakenförmigen Vorsprung 45 eingehängt werden. Rechts endet der obere Profilsteg des Bodenschwellenelements an einer Zwischenaufkantung 32. Ein unterer Profilsteg besitzt an seiner Unterseite zwei Überstände, die eine Aufnahme für einen Profilsteg des abgefrästen Blendrahmenprofils 11 bilden. Hierüber ist eine exakte und einfache Positionierung des Bodenschwellenelements 30 möglich. Der untere Profilsteg steigt dann parallel zur Profilierung des Blendrahmenprofils bis zur Mitteldichtungsaufkantung 14 an und folgt damit der Schräge im Blendrahmenprofil. Von dort aus steigt der untere Profilsteg nochmals in Form einer Stützschulter 36 nach oben an. Letztere stützt einerseits die Mitteldichtung 15 ab und erhöht andererseits die Mitteldichtungsaufkantung, so dass die Dichtigkeit der Tür bzw. des Fensters verbessert wird. Außerdem bildet sich zwischen der Stützschulter 36 und der Zwischenaufkantung 32 eine Rinne 35, die Wasser aufnehmen kann, das unmittelbar vor der Mitteldichtungsebene anfällt. Der untere Profilsteg dient vor allem dazu, Wasser über die bearbeiteten Teile des Riegels 11 hinweg nach außen abzuleiten. Wasser, das in die Rinne 35 gelangt ist, wird durch Durchbrechungen im Inneren des unteren Profilstegs bis zu einer Wasserauslauföffnung 49 im Außenprofil 40 geleitet.

Alle Bereiche des unteren Profilstegs des Bodenschwellenelements 30 haben Gefälle. Stehendes Wasser ist somit nicht möglich. Sollte Wasser durch die Verbindung von Bodenschwellenelement 30 und Außenprofil 40 im Bereich der Profilierungen 34, 45 eindringen, so wird es im Hohlraum über die linke Kante des unteren Profilstegs des Bodenschwellenelements 30 in die Hohlkammer des Außenprofils 40 geleitet. Die nach der Fräsung der Ausnehmung offen liegenden Profibereiche am unteren Riegel 11 sind vollständig durch das Bodenschwellenelement 30 überdeckt. Sollte sich eine Hinterläufigkeit zwischen der Stützschulter 36 und der Mitteldichtung 15 ergeben, obwohl diese Elemente bereits eng aneinander anliegen und weit bis unterhalb des Flügels 200 zurückspringen, dann kann Feuchtigkeit noch an einem zusätzlich eingelegten Dichtband 36 oder an einer Silikonfuge aufgehalten werden.

Am Außenprofil 40 kann ebenfalls ein Dichtband 46 vorgesehen sein, das oberhalb der Befestigungsschrauben 50 zwischen dem Anschlussprofilbereich 42 und der Außenseite 12 des Blendrahmens angepresst wird. Die Linie G symbolisiert das bevorzugte Geländeniveau an der Außenseite. Der Anschlussprofilbereich 42 mit den Schrauben 50 sind dann verdeckt. Unterhalb der Wasserablaufkante 41 und einem Vorsprung 48 am Außenprofil 40 ist eine Aufnahme gebildet, in die ein Blech eingeschoben werden kann, auch ein Lochblech oder Gitter. Ein Blech dient zum weiteren Ablauf des Wassers und ist auch bei Einsatz von Rollladenführungen vorteilhaft, um in den Führungsnuten und am Rollladenpanzer herablaufendes Wasser weiter abzuführen. Unterhalb des einzusteckenden Blechs erfolgt insbesondere eine Abdichtung zum Blendrahmen mittels einer Folie.

Figur 10 zeigt einen Schnitt entlang der Linie B-B in Figur 8, also einen Schnitt durch den nicht bearbeiteten, in Figur 8 rechten Teil des Blendrahmens 100, bei dem keine Bodenschwelle vorgesehen ist. Dort ist im Vergleich zu Figur 8 zusätzlich ein Festverglasungselement 204 fest eingesetzt. Das vorgesehene Außenprofil 40 ist jedoch auch in diesem Bereich des Blendrahmens 100 vorhanden und mit der Außenseite des Blendrahmens 100 verschraubt. Eine Entwässerung innerhalb des Blendrahmens 100 mündet in der Hohlkammer des Außenprofils 40 mit seinen Wasserauslauföffnungen 49.

Um eine optische Anpassung an den beweglichen Flügel mit seiner Aluminiumvorsatzschale 201 (siehe Figur 9) zu erreichen, ist auch beim dem in Figur 10 gezeigten Festverglasungselement 204 eine Vorsatzschale 70 vorgesehen, die an der Profilaufkantung 16 eingehängt wird und ebenfalls mit dem Blendrahmen verschraubt ist bzw. über Klemm-Nippelschrauben angeklemmt ist. Die Vorsatzschale 70 endet unten auf der Trittfläche 31 an der Oberseite des Außenprofils 40, so dass in den Bereich zwischen dem Hakenprofil 45 und dem Blendrahmen 100 ebenfalls kein Wasser eindringen kann.

## Patentansprüche

1. Blendrahmen (100) mit einer Bodenschwelle wobei der Blendrahmen (100) wenigstens zwei vertikale Pfosten (13) und einen horizontalen unteren Riegel (11) umfasst, auf welchen die Bodenschwelle aufsetzbar ist und wobei beidseits der Bodenschwelle je ein Eckdichtungselement (20) vorgesehen ist, das in einen jeweiligen Eckenbereich (2) des Blendrahmens (100) einsetzbar ist, wobei die Bodenschwelle der Länge nach in ein auf den Blendrahmen (100) aufsetzbares Bodenschwellenelement (30) und ein außen daran ansetzbares Außenprofil (40) geteilt ist und sich das Bodenschwellenelement (30) zumindest bis an eine Trennebene (T) erstreckt, welche mit der Außenseite (12) des Blendrahmens (100) in Deckung zu bringen ist und das Außenprofil (40) mit dem Bodenschwellenelement (30) koppelbar ist und vor der Außenseite (12) des Blendrahmens (100) anzuordnen ist, wobei das Bodenschwellenelement (30) einen über die Trennebene (T) nach außen überstehenden Anschlussprofilbereich (32) aufweist,
**dadurch gekennzeichnet, dass** der Blendrahmen (100) eine äußere Profilaufkantung (16) und eine Mitteldichtungsaufkantung (14) besitzt und durch eine Ausnehmung (1) am unteren Riegel (11) des Blendrahmens (100) die äußere Profilaufkantung (16) zwischen den Pfosten (13) bis auf eine Höhe unterhalb der Oberkante der Mitteldichtungsaufkantung (14) entfernt ist, und die Ausnehmung (1) im Eckenbereich (2) bis unterhalb der äußeren Profilaufkantung (16) an dem sich anschließenden vertikalen Pfosten (13) reicht und sich das Bodenschwellenelement (30) von der Mitteldichtungsaufkantung (14) bis an die Außenseite (12) des Blendrahmens (100) erstreckt, wo sich der Anschlussprofilbereich (32) anschließt.

2. Blendrahmen (100) nach Anspruch 1, **dadurch gekennzeichnet, dass** sich eine begehbare obere Trittfläche (31) des Bodenschwellenelements (30) genau bis an die Trennebene (T) erstreckt, und sich eine Oberseite (43) des Außenprofils (40) bündig daran anschließt.

3. Blendrahmen (100) nach Anspruch 2, **dadurch gekennzeichnet, dass** der Anschlussprofilbereich (32) eine gegenüber die Trittfläche (31) tieferliegenden Rinne (34) aufweist und dass das Außenprofil (40) mit einem Hakenprofil (45) darin einhängbar ist, wobei die Oberflächen (31, 43) des Bodenschwellenelements (30) und des Außenprofils (40) bündig ineinander übergehen.

4. Blendrahmen (100) nach einem der Ansprüche 1 bis 3, **dadurch gekennzeichnet, dass** sich das Außenprofil (40) in der Längserstreckung über die Enden des Bodenschwellenelements (30) hinaus erstreckt und zumindest die Eckdichtungselemente (20) mit überdeckt.

5. Blendrahmen (100) nach einem der Ansprüche 1 bis 4, **dadurch gekennzeichnet, dass** das Außenprofil (40) an der Unterseite eine Befestigungsleiste (42) zur Verbindung mit der Außenseite (12) des Blendrahmens (100) aufweist.

6. Blendrahmen (100) nach einem der vorherigen Ansprüche, **dadurch gekennzeichnet, dass** die Eckdichtungselemente (20) winklig ausgebildet sind, wobei ein vertikaler Teil (22) die Ausnehmung (1) am Pfosten (13) ausfüllt und sich ein horizontaler Teil (21) an das Bodenschwellenelement (30) anschließt.

7. Blendrahmen (100) nach einem der vorherigen Ansprüche, **dadurch gekennzeichnet, dass** das Bodenschwellenelement (30) einen hakenförmigen, inneren Anschlussprofilbereich zum Einhängen auf der Mitteldichtungsaufkantung (14) aufweist.

8. Blendrahmen (100) nach einem der vorherigen Ansprüche, **dadurch gekennzeichnet, dass** das Bodenschwellenelement (30) an dem inneren Anschlussprofilbereich eine Stützschulter (36) zur Abstützung einer elastomeren Mitteldichtung (15) aufweist.

9. Blendrahmen (100) nach einem der vorherigen Ansprüche, **dadurch gekennzeichnet, dass** sich das Außenprofil (40) zumindest über die gesamte Breite des unteren Riegels (11) und der sich beidseitig anschließenden Pfosten (13) erstreckt.

## Claims

1. Fixed frame (100) having a floor sill, wherein the fixed frame (100) comprises at least two vertical posts (13) and a horizontal, lower transom (11) on which the floor sill can be placed, and wherein both sides of the floor sill are provided with a respective corner seal element (20) that can be inserted into a respective corner region (2) of the fixed frame (100), wherein the floor sill is divided, according to length, into a floor sill element (30) that can be placed on the fixed frame (100) and into an outer profile (40) that can be set on the outside thereof, and the floor sill element (30) extends at least up to a parting plane (T) that can be lined up with the outer side (12) of the fixed frame (100), and the outer profile (40) can be coupled to the floor sill element (30) and can be arranged in front of the outer side (12) of the fixed frame (100), wherein the floor sill element (30) has a connection profile region (32) protruding outwardly over the parting plane (T), **characterized in that** the fixed frame (100) has an outer profile upstand (16) and a central seal upstand (14), and, by virtue of a cutout (1) on the lower transom (11) of the fixed frame (100), the outer profile upstand (16) is set away between the posts (13) apart from a height below the upper edge of the central seal upstand (14), and the cutout (1) in the corner region (2) reaches to below the outer profile upstand (16) at the joining vertical post (13), and the floor sill element (30) extends from the central seal upstand (14) as far as the outer side (12) of the fixed frame (100), where the connection profile region (32) adjoins.

2. Fixed frame (100) according to Claim 1, **characterized in that** an upper tread surface (31), which can be walked on, of the floor sill element (30) extends exactly as far as the parting frame (T), and an upper side (43) of the outer profile (40) adjoins it flush.

3. Fixed frame (100) according to Claim 2, **characterized in that** the connection profile region (32) has a channel (34) situated deeper in relation to the tread surface (31), and **in that** the outer profile (40) can be suspended therein by way of a hook profile (45), wherein the surfaces (31, 43) of the floor sill element (30) and of the outer profile (40) transition flush into one another.

4. Fixed frame (100) according to one of Claims 1 to 3, **characterized in that** the outer profile (40) extends, in the longitudinal extent, beyond the ends of the floor sill element (30) and at least concomitantly covers the corner seal elements (20).

5. Fixed frame (100) according to one of Claims 1 to 4, **characterized in that** the outer profile (40) has, on the underside, a fastening strip (42) for connecting to the outer side (12) of the fixed frame (100).

6. Fixed frame (100) according to one of the preceding claims, **characterized in that** the corner seal elements (20) are angular in design, wherein a vertical part (22) fills the cutout (1) at the post (13), and a horizontal part (21) adjoins the floor sill element (30).

7. Fixed frame (100) according to one of the preceding claims, **characterized in that** the floor seal element (30) has a hook-shaped, inner connection profile region for suspending on the central seal upstand (14).

8. Fixed frame (100) according to one of the preceding claims, **characterized in that** the floor sill element (30) has, at the inner connection profile region, a supporting shoulder (36) for supporting an elastomer central seal (15).

9. Fixed frame (100) according to one of the preceding claims, **characterized in that** the outer profile (40) extends at least over the entre width of the lower transom (11) and of the bilaterally adjoining posts (13).

## Revendications

1. Châssis dormant (100) muni d'un seuil, le châssis dormant (100) comprenant au moins deux piliers verticaux (13) et une traverse inférieure horizontale (11), sur laquelle le seuil peut être placé, et un élément d'étanchéité de coin (20) étant prévu des deux côtés du seuil, qui peut être inséré dans une zone de coin respective (2) du châssis dormant (100), le seuil étant divisé sur la longueur en un élément de seuil (30) pouvant être placé sur le châssis dormant (100) et un profilé extérieur (40) pouvant être placé à l'extérieur de celui-ci, et l'élément de seuil (30) s'étendant au moins jusqu'à un plan de séparation (T), qui doit être fait coïncider avec le côté extérieur (12) du châssis dormant (100), et le profilé extérieur (40) pouvant être couplé avec l'élément de seuil (30), et devant être agencé devant le côté extérieur (12) du châssis dormant (100),
l'élément de seuil (30) comprenant une zone de profilé de raccordement (32) dépassant vers l'extérieur au-dessus du plan de séparation (T),
**caractérisé en ce que** le châssis dormant (100) possède un rebord de profilé extérieur (16) et un rebord d'étanchéité central (14) et, par un évidement (1) sur la traverse inférieure (11) du châssis (100), le rebord de profilé extérieur (16) est éliminé entre les piliers (13) jusqu'à une hauteur en dessous du bord supérieur du rebord d'étanchéité central (14), et l'évidement (1) arrive dans la zone de coin (2) jusqu'en dessous du rebord de profilé extérieur (16) sur le pilier vertical suivant (13), et l'élément de seuil (30) s'étend depuis le rebord d'étanchéité central (14) jusque sur le côté extérieur (12) du châssis dormant (100), où la zone de profilé de raccordement (32) s'ensuit.

2. Châssis dormant (100) selon la revendication 1, **caractérisé en ce qu'**une marche supérieure accessible (31) de l'élément de seuil (30) s'étend exactement jusque sur le plan de séparation (T), et un côté supérieur (43) du profilé extérieur (40) s'ensuit en affleurement.

3. Châssis dormant (100) selon la revendication 2, **caractérisé en ce que** la zone de profilé de raccordement (32) présente une rigole (34) située plus profondément en comparaison de la marche (31) et **en ce que** le profilé extérieur (40) peut y être suspendu avec un profilé de crochet (45), les surfaces (31, 43) de l'élément de seuil (30) et du profilé extérieur (40) se rejoignant en affleurement.

4. Châssis dormant (100) selon l'une quelconque des revendications 1 à 3, **caractérisé en ce que** le profilé extérieur (40) s'étend dans l'étendue longitudinale au-dessus des extrémités de l'élément de seuil (30) et recouvre au moins les éléments d'étanchéité de coin (20) .

5. Châssis dormant (100) selon l'une quelconque des revendications 1 à 4, **caractérisé en ce que** le profilé extérieur (40) comprend une baguette de fixation (42) sur le côté inférieur pour la liaison avec le côté extérieur (12) du châssis dormant (100).

6. Châssis dormant (100) selon l'une quelconque des revendications précédentes, **caractérisé en ce que** les éléments d'étanchéité de coin (20) sont configurés en angle, une partie verticale (22) remplissant l'évidement (1) sur le pilier (13) et une partie horizontale (21) s'ensuivant sur l'élément de seuil (30).

7. Châssis dormant (100) selon l'une quelconque des revendications précédentes, **caractérisé en ce que** l'élément de seuil (30) comprend une zone de profilé de raccordement intérieure en forme de crochet pour la suspension sur le rebord d'étanchéité central (14).

8. Châssis dormant (100) selon l'une quelconque des revendications précédentes, **caractérisé en ce que** l'élément de seuil (30) comprend un épaulement support (36) pour le support d'un joint d'étanchéité élastomère (15) sur la zone de profilé de raccordement intérieure.

9. Châssis dormant (100) selon l'une quelconque des revendications précédentes, **caractérisé en ce que** le profilé extérieur (40) s'étend au moins sur la largeur totale de la traverse inférieure (11) et des piliers (13) s'ensuivant des deux côtés.
